# FASCICULE DE BREVET EUROPEEN

(11) **EP 0 446 187 B1**
(45) Date de publication et mention de la délivrance du brevet: **10.11.1993**
(21) Numéro de dépôt: 91830081.5
(22) Date de dépôt: 07.03.1991
(51) Int. Cl.: F28G 1/02

(54) **Dispositif pour le nettoyage du condensateur d'un appareil ou d'une installation frigorifique ou de conditionnement**
Vorrichtung zum Reinigen des Kondensators eines Apparates oder einer Kälte- oder Klimaanlage
Device for cleaning the condenser of an apparatus or of a cooling or conditioning installation

(30) Priorité: 08.03.1990 IT 933390
(43) Date de publication de la demande: 11.09.1991
(73) Titulaire: Dall'Anese, Remo, I-55045 Pietrasanta (Lucca) (IT)
(72) Inventeur: Dall'Anese, Remo, I-55045 Pietrasanta (Lucca) (IT)
(74) Mandataire: Martini, Lazzaro

(56) Documents cités:
- WO-A-87/05992
- DE-B- 1 112 094
- DE-C- 478 138
- GB-A- 801 575
- US-A- 3 956 789

## Description

La présente invention concerne un dispositif pour le nettoyage du condensateur d'un appareil ou d'une installation frigorifique ou de conditionnement.

Il est connu que les radiateurs des échangeurs de chaleur, les appareils ou installations frigorifiques ou congélateurs, aussi bien domestiques qu'industriels, comprennent un condensateur du fluide réfrigérant qui s'étend dans un plan vertical, auquel est associé un aspirateur de l'air ambiant, placé en aval de celui-ci, de manière à ce que l'air aspiré frappe frontalement le serpentin et les ailettes du condensateur, ce qui est nécessaire pour l'élimination de la chaleur produite par le compresseur (voir par exemple DE-B- 111 2094).

Au fur et à mesure, la poussière entra née par l'air aspiré se dépose en s'accumulant dans les interstices entre lesdites ailettes jusqu'à les boucher complètement, ce qui provoque l'augmentation de pression du fluide réfrigérant en entra nant le surchauffage du compresseur qui, à court terme, est mis hors d'usage. Cette condition provoque l'arrêt du réfrigérateur ou de l'installation de conditionnement avec un dommage évident, également économique, surtout en raison de la détérioration des produits conservés, comme c'est le cas des produits alimentaires et pharmaceutiques.

La présente invention a pour but d'éliminer les inconvénients précités.

Ce résultat a été atteint conformément à l'invention grâce aux caractéristiques de la première revendication.

Etant donné que l'opération de brossage n'est nécessaire que de temps à autre, selon une forme de réalisation simplifiée, les moyens de déplacement du support de la brosse sont constitués par un levier à main, articulé sur un des guides verticaux ou, en alternative, par une poignée fixée directement à l'extrémité du support de la brosse.

Avantageusement, pour réaliser un dispositif automatique et dans tous les cas où le condensateur ou le radiateur se trouve dans une position non facilement accessible, les moyens de déplacement de la/les brosse/s sont constitués par un mécanisme à manivelle et bielle oscillante, avec une manivelle montée sur l'arbre d'un moteur électrique et une bielle articulée respectivement sur la manivelle et sur le support de la ou des brosses.

Avantageusement, ledit moteur électrique est commandé par une minuterie ou par un thermostat, pour effectuer, de manière automatique, une ou plusieurs course de nettoyage du condensateur ou similaire avec une fréquence prédéterminée; plus simplement le moteur électrique peut être commandé au moyen d'un bouton-poussoir.

La solution proposée par la présente invention permet d'effectuer facilement et de manière sûre le nettoyage du condensateur ou du radiateur de n'importe quel appareil ou installation frigorifique, de conditionnement ou similaire, même automatiquement, avec un coût réduit et largement compensé par un fonctionnement plus sûr et fiable pour de longues périodes sans interruption.
Ces avantages et caractéristiques seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la FIG. 1 représente une vue de face d'un dispositif pour le nettoyage du condensateur d'un appareil frigorifique, conformément à l'invention, dans la version manuelle; la FIG. 2 représente la vue en coupe suivant la ligne B-B de la Fig. 1; la FIG. 3 représente la vue en coupe suivant la ligne A-A de la Fig. 1; la FIG. 4 représente la vue externe d'ensemble d'un appareil frigorifique pourvu du dispositif de la Fig. 1; la FIG. 5 représente une vue de face d'un dispositif pour le nettoyage du condensateur d'un appareil frigorifique, conformément à l'invention, dans la version mécanisée et automatique; la FIG. 6 représente la vue en coupe suivant la ligne A-A de la Fig. 5; la FIG. 7 représente la vue en coupe suivant la ligne B-B de la Fig. 5; la FIG. 8 représente la vue d'ensemble d'un appareil pourvu du dispositif de la Fig. 5;

Réduit à sa structure essentielle et en référence aux Fig. 1 à 4 des dessins annexés, un dispositif manuel, conformément à l'invention, pour le nettoyage du condensateur d'un appareil frigorifique 1 avec un serpentin 2 à ailettes 3 et avec un ventilateur-aspirateur 4, comprend:
- deux brosses 5 fixées horizontales et distantes verticalement, sur un support 6 qui coulisse verticalement en face du condensateur, du côté opposé à l'aspirateur 4, dans deux guides verticaux 7 correspondants, fixés en correspondance des côtés du condensateur, sur toute sa hauteur; lesdites brosses 5 étant à une distance telle du condensateur que les poils 50, pendant leur mouvement vertical, pénètrent dans les interstices entre les ailettes 3 jusqu'à lécher le serpentin 2;
- un levier 8 avec son pivot d'articulation 9 fixé sur une partie fixe du réfrigérateur 1 et à la moitié de la hauteur des guides 7, avec un extrémité pourvue d'un boutonnière longitudinale 80 pour guider un tourillon 10 fixé au centre du support 6 des brosses 5, et avec l'autre extrémité, qui dépasse de la carcasse du réfrigérateur 1, pourvue d'une poignée 81 d'actionnement. L'actionnement vertical du levier 8 permet le mouvement vertical alternatif du support 6 et donc des brosses 5 dont les poils 50, en glissant dans les interstices entre les ailettes 3 et sur le serpentin 2 enlèvent l'éventuelle poussière et tout corps étranger qui s'y sont accumulés.

En référence aux Fig. 5 à 8 des dessins annexés, un dispositif mécanisé et automatique pour le nettoyage du condensateur 2-4 d'un appareil frigorifique 1, conformément à l'invention, comprend:
- deux brosses 5 avec un support 6 coulissant dans deux guides verticaux 7;
- un dispositif pour le déplacement automatique dudit support 6, comprenant un mécanisme à manivelle et bielle oscillante, avec une manivelle 9 montée fixe sur l'arbre d'un moteur électrique 11 horizontal, orienté perpendiculairement et en face du condensateur, avec une bielle 10 articulée respectivement à l'extrémité libre de ladite manivelle 9 et au centre du support 6 destites brosses 5.

Lorsque le moteur est activé, il entraîne en rotation la manivelle 9 qui, à chaque tour complet, imprime au support 6 des brosses 5 une course verticale de descente et une de montée, égale à la hauteur du condensateur.

Avantageusement, le dispositif est pourvu d'un interrupteur 12 de fin de course du support 6 et d'une minuterie ou d'un thermostat (non représentés) qui commandent, à des intervalles de temps prédéterminés, un ou plusieurs cycles de nettoyage. En remplacement ou en plus de la minuterie, un bouton-poussoir est prévu pour la mise en marche manuelle du moteur électrique 11.

## Revendications

1. Dispositif pour le nettoyage d'un radiateur ou du condensateur, simple ou double, d'un appareil ou d'une installation frigorifique ou de conditionnement et d'équipements similaires (1) comprenant un condensateur du fluide réfrigérant avec un serpentin (2), des ailettes (3) et un ventilateur aspirateur (4),
- au moins une brosse (5) montée horizontale sur un support (6) coulissant verticalement en face du condensateur, sur toute sa hauteur, du côté opposé par rapport à l'aspirateur (4), dans deux guides correspondants (7) et de manière à ce que les poils (50) de la ou des brosses (5) passent dans les interstices entre ailettes (3) léchant ces dernières et le serpentin (2);
- des moyens pour le déplacement dudit support (6) avec un mouvement alternatif dans lesdits guides verticaux (7).

2. Dispositif selon la revendication 1, caractérisé en ce que lesdits moyens de déplacement du support (6) de la ou des brosses (5) comprennent un levier (8) avec son pivot d'articulation (9) fixé sur une partie fixe de l'appareil (1) à la moitié de la hauteur du condensateur, avec un extrémité pourvue d'un boutonnière longitudinale (80) pour guider un tourillon (10) fixé au centre du support (6) de la ou des brosses (5) et avec l'autre extrémité libre dépassant de l'appareil (1) et pourvue d'une poignée d'actionnement (81).

3. Dispositif selon la revendication 1, caractérisé en ce que lesdits moyens de déplacement du support (6) de la ou des brosses (5) comprennent une poignée fixée audit support (6).

4. Dispositif selon la revendication 1, caractérisé en ce que lesdits moyens de déplacement du support de la ou des brosses (5) comprennent un dispositif pour le déplacement automatique dudit support 6, comprenant un mécanisme à manivelle et bielle 40 oscillante (9,10), avec la manivelle (9) montée sur l'arbre d'un moteur électrique (11) et avec la bielle (10) articulée sur ladite manivelle (9) et sur le support (6) de la ou des brosses (5).

5. Dispositif selon la revendication 4, caractérisé en ce qu'audit mécanisme à manivelle et bielle oscillante (9,10) est associé un interrupteur (12) de fin de course du support (6) de la ou des brosses (5).

6. Dispositif selon la revendication 4, caractérisé en ce qu' audit mécanisme à manivelle et bielle oscillante (9,10) est associé une minuterie ou un pressostat, pour l'activation automatique dudit moteur électrique (11).

7. Dispositif selon la revendication 4, caractérisé en ce qu'audit mécanisme à manivelle et bielle oscillante (9,10) est associé un bouton-poussoir, pour l'activation manuelle dudit moteur électrique (11).

## Patentansprüche

1. Vorrichtung zum Reinigen eines einfachen oder doppelten Radiators oder Verdichters eines Gerätes (1) oder einer Anlage zum Kühlen oder Klimatisieren oder einer ähnlichen Einrichtung, die folgende Bestandteile umfaßt:
- einen Verdichter für ein Kühlmittel mit einem Schlangenrohr (2), Rippen (3) und einem Ansaugventilator (4),
- wenigstens eine Bürste (5), die horizontal auf einem Träger (6) montiert ist, der vor dem Verdichter über dessen gesamte Hohe auf der dem Ansauger (4) gegenüberliegenden Seite in zwei entsprechenden Führungen (7) in vertikaler Richtung in der Weise gleitet, daß die Borsten (50) der Bürste oder Bürsten (5) in die Zwischenräume zwischen den Rippen (3) eintreten und diese sowie das Schlangenrohr (2) umstreichen,
- Einrichtungen zum Verschieben des Trägers (6) mit einer hin- und hergehenden Bewegung in den vertikalen Führungen (7).

2. Vorrichtung nach Anspruch 1, dadurch **gekennzeichnet**, daß die Einrichtungen zum Verschieben des Trägers (6) der Bürste oder Bürsten (5) einen Hebel (8) umfassen, der mit seiner Schwenkachse (9) an einem festen Teil des Gerätes (1) in der Mitte der Höhe des Verdichters befestigt ist, wobei ein Ende mit einem Langloch (80) versehen ist, um einen Drehzapfen (10) zu führen, der in der Mitte des Trägers (6) für die Bürste oder Bürsten (5) befestigt ist, und wobei das andere freie Ende über das Gerät (1) hinausragt und mit einem Betätigungshandgriff (81) versehen ist.

3. Vorrichtung nach Anspruch 1, dadurch **gekennzeichnet**, daß die Einrichtungen zum Verschieben des Trägers (6) der Bürste oder Bürsten (5) einen am Träger (6) befestigten Handgriff umfassen.

4. Vorrichtung nach Anspruch 1, dadurch **gekennzeichnet**, daß die Einrichtungen zum Verschieben des Trägers der Bürste oder Bürsten (5) eine Vorrichtung zum automatischen Verschieben des Trägers (6) umfassen, die einen oszillierenden Kurbel-Pleuelstangen-Mechanismus (9, 10) umfassen, wobei die Kurbel (9) an der Welle eines Elektromotors (11) montiert und die Pleuelstange (10) an der Kurbel (9) und dem Träger (6) der Bürste oder Bürsten (5) angelenkt ist.

5. Vorrichtung nach Anspruch 4, dadurch **gekennzeichnet**, daß der oszillierende Kurbel-Pleuelstangen-Mechanismus (9, 10) einem Endlagenschalter (12) des Trägers (6) der Bürste oder Bürsten (5) zugeordnet ist.

6. Vorrichtung nach Anspruch 4, dadurch **gekennzeichnet**, daß der oszillierende Kurbel-Pleuelstangen-Mechanismus (9, 10) einer Schaltuhr oder einem Presso- bzw. Thermostaten für die automatische Betätigung des Elektromotors (11) zugeordnet ist.

7. Vorrichtung nach Anspruch 4, dadurch **gekennzeichnet**, daß der oszillierende Kurbel-Pleuelstangen-Mechanismus (9, 10) einem Druckschalter für eine manuelle Betätigung des Elektromotors (11) zugeordnet ist.

## Claims

1. Device for the cleaning of a radiator or a condenser, single or double, of a refrigerating apparatus or installation or conditioning and similar equipment (1), consisting of a condenser of refrigerating fluid with a pipe coil (2), fins (3) and an aspirating ventilator (4),
- at least one brush (5) mounted horizontally on a support (6) sliding vertically on the front of the condenser over its whole height, on the side opposite to that of the aspirator (4) in two corresponding guides (7) and in such a way that the hairs (50) of the brush or brushes (5) pass in the interstices between the blades (3), sweeping the latter and the pipe coil (2);
- means for displacing the said support with an alternating movement in the said vertical guides (7).

2. Device according to claim 1, characterized by the fact that the said means of displacing the support (6) of the brush or brushes (5) includes a lever (8) with its articulating pivot (9) fixed to the fixed part of the apparatus (1) at half the height of the condenser, with one end provided with a longitudinal oblong opening (80) to guide a journal (10) fixed to the centre of the support (6) of the brush or brushes (5) and with the other end free, passing outside the apparatus (1) and provided with an operating handle.

3. Device according to claim 1, characterized by the fact that the said means of displacing the support (6) of the brush or brushes (5) includes a handle fixed to the said support (6).

4. Device according to claim 1, characterized by the fact that the said means of displacing the support of the brush or brushes (5) including a device for the automatic displacement of the said support 6 includes an oscillating crank and connecting rod mechanism 40 ( 9,10) with the crank mounted on the shaft of an electric motor (11) and with the connecting rod (10) articulated on the said crank (9) and on the support (6) of the brush or brushes (5).

5. Device according to claim 4, characterized by the fact that the said oscillating crank and connecting rod mechanism (9,10) is associated with an interruptor (12) at the end of travel of the support (6) of the brush or brushes (5).

6. Device according to claim 4, characterized by the fact that the said crank and connecting rod mechanism (9,10) is associated with a timet or a pressostat for the automatic actuation of the said electric motor (11).

7. Device according to claim 4, characterized by the fact that the said oscillating crank and connecting rod mechanism (9,10) is associated with a pushbutton for the manual actuation of the said electric motor (11).
